# EUROPÄISCHE PATENTSCHRIFT

(11) **EP 4 470 873 B1**
(45) Veröffentlichungstag und Bekanntmachung des Hinweises auf die Patenterteilung: **25.02.2026**
(21) Anmeldenummer: 23176281.6
(22) Anmeldetag: 31.05.2023
(51) Int. Cl.: B61L 27/20, B61L 27/53

(54) **VERFAHREN UND EINRICHTUNGEN ZUM BETREIBEN VON SCHIENENFAHRZEUGEN**
METHOD AND DEVICES FOR OPERATING RAILWAY VEHICLES
PROCÉDÉ ET DISPOSITIFS POUR FAIRE FONCTIONNER DES VÉHICULES FERROVIAIRES

(43) Veröffentlichungstag der Anmeldung: 04.12.2024
(73) Patentinhaber: Siemens Mobility GmbH, 80997 München (DE)
(72) Erfinder: Bulut, Mete, 38154 Königslutter am Elm (DE); Friese, Karsten, 31246 Gadenstedt (DE); Gazzo, Francesco, 38116 Braunschweig (DE); Herzfeld, Sven, 38259 Salzgitter (DE); Kanitz-Protzner, Sabine, 38170 Schöppenstedt (DE); Röhr, Josefin, 38704 Liebenburg (DE); Schaar, Carsten, 31303 Burgdorf (DE)
(74) Vertreter: Siemens Patent Attorneys

(56) Entgegenhaltungen:
- CN-A- 116 062 007
- DE-A1- 102017 208 490
- US-A1- 2019 360 158

## Beschreibung

Die Erfindung bezieht sich auf ein Verfahren zum Betreiben eines Schienenfahrzeugs in einem Gleisanlagenabschnitt.

Im Falle eines Ausfalls der Außenanlage, also von Streckenkomponenten, eines Gleisanlagenabschnitts, ist es in vielen Fällen nicht möglich, einen normalen Fahrbetrieb aufrechtzuerhalten. Sind beispielsweise die Stellungen von Weichen oder die Belegung des Gleisanlagenabschnitts mit Schienenfahrzeugen aufgrund technischer Fehler, beispielsweise aufgrund eines Ausfalls von Kommunikationskomponenten, unbekannt, so sind bei herkömmlichen Betriebsverfahren signifikante Einschränkungen des Fahrbetriebs die Regel.

Aus dem Dokument DE 10 2017 208 490 A1 ist ein Verfahren zum Betreiben einer Gleisanlage bekannt, wobei reale Fahrstrecken der Gleisanlage jeweils individuell in Abhängigkeit von Zustandsmeldungen, die von streckenseitigen Einrichtungen zu einem Stellwerk übermittelt werden, zur Fahrt freigegeben oder gesperrt werden.

Der Erfindung liegt die Aufgabe zugrunde, ein Verfahren zum Betreiben eines Schienenfahrzeugs dahingehend weiterzuentwickeln, dass auch im Falle eines Ausfalls von Streckenkomponenten in vielen Fällen ein zügiges Durchfahren des betroffenen Gleisanlagenabschnitts möglich ist.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass jedem Teilabschnitt des Gleisanlagenabschnitts jeweils eine teilabschnittsindividuelle Höchstgeschwindigkeitsangabe zugeordnet ist, bei fehlender oder unvollständiger Kenntnis der Weichenstellungen im Gleisanlagenabschnitt befindlicher Weichen ermittelt wird, welche Fahrwege innerhalb des Gleisanlagenabschnitts das Schienenfahrzeug möglicherweise befahren könnte, anhand der möglichen Fahrwege und anhand der teilabschnittsindividuellen Höchstgeschwindigkeitsangaben der zu den möglichen Fahrwegen gehörenden Teilabschnitte ein Höchstgeschwindigkeitsverlauf festgelegt wird, der für die Fahrt durch den Gleisanlagenabschnitt die zulässige Höchstgeschwindigkeit ab einem vorgegebenen Referenzpunkt wegstreckenabhängig, also in Abhängigkeit vom gefahrenen Abstand von dem Referenzpunkt angibt, und das Schienenfahrzeug unter Berücksichtigung des Höchstgeschwindigkeitsverlaufs betrieben wird.

Ein wesentlicher Vorteil des erfindungsgemäßen Verfahrens ist darin zu sehen, dass die erfindungsgemäß vorgesehene teilabschnittsbezogene Zuordnung von Höchstgeschwindigkeitsangaben zu Teilabschnitten, die Ermittlung von möglichen Fahrwegen und die Vorgabe eines von der gefahrenen Wegstrecke abhängigen Höchstgeschwindigkeitsverlaufs es beispielsweise ermöglichen können, dass ein Schienenfahrzeug - verglichen zu herkömmlichen Betriebsverfahren - im Falle eines Ausfalls der Außenanlage den Gleisanlagenabschnitt mit vergleichsweise hoher Geschwindigkeit durchfahren kann, sofern dies die im jeweils vorliegenden Falle ermittelten möglichen bzw. denkbaren Fahrwege zulassen. Anders als bei vorbekannten Verfahren wird also nicht stets ein und dieselbe reduzierte Geschwindigkeit für ein Durchfahren des vom Ausfall betroffenen Gleisanlagenabschnitts vorgegeben, sondern es wird eine individuelle Vorgabe erstellt, die die Kenntnis oder zumindest Restkenntnis von Weichenstellungen ausnutzt. Liegt beispielsweise anhand einer bekannten Weichenstellung die Information vor, dass ein besonders kritischer Fahrweg, der nur mit minimaler Geschwindigkeit verantwortungsvoll durchfahren werden dürfte, aufgrund der bekannten Weichenstellung tatsächlich nicht durchfahren werden kann, sondern stattdessen nur weniger kritische Fahrwege durchfahren werden können, so können dementsprechend weniger restriktive Vorgaben bzw. ein weniger restriktiver Höchstgeschwindigkeitsverlauf festgelegt werden. Durch diese Vorgehensweise kann in vielen Fällen ein vergleichsweise zügiges Durchfahren des vom Ausfall betroffenen Gleisanlagenabschnitts ermöglicht werden.

Vorteilhaft ist es, wenn der Höchstgeschwindigkeitsverlauf fahrwegeabhängig derart festgelegt wird, dass in keinem der zu den möglichen Fahrwegen gehörenden Teilabschnitte die Höchstgeschwindigkeit die jeweilige teilabschnittsindividuelle Höchstgeschwindigkeitsangabe überschreitet.

Mit anderen Worten kann der Höchstgeschwindigkeitsverlauf wegstreckenabhängig derart festgelegt werden, dass die Höchstgeschwindigkeit an jedem Wegstreckenpunkt jeweils der teilabschnittsindividuellen Höchstgeschwindigkeitsangabe desjenigen Teilabschnitts entspricht, der von allen an dem jeweiligen Wegstreckenpunkt möglicherweise befahrenen Teilabschnitten die kleinste teilabschnittsindividuelle Höchstgeschwindigkeitsangabe aufweist.

Dem Schienenfahrzeug wird vorzugsweise mit einem vor dem Gleisanlagenabschnitt oder an einer Einfahrstelle in den Gleisanlagenabschnitt befindlichen Signal signalisiert, dass es unter Berücksichtigung des Höchstgeschwindigkeitsverlaufs fahren soll.

Vorteilhaft ist es, wenn das Schienenfahrzeug nach dem Passieren des Signals die Signalisierung innerhalb des Gleisanlagenabschnitts befindlicher weiterer Signale ignoriert.

Im Falle, dass das Vorhandensein weiterer Schienenfahrzeuge in dem Gleisanlagenabschnitt ausgeschlossen werden kann, wird das Schienenfahrzeug vorzugsweise unter Einhaltung des Höchstgeschwindigkeitsverlaufs betrieben.

Im Falle, dass das Vorhandensein weiterer Schienenfahrzeuge in dem Gleisanlagenabschnitt nicht ausgeschlossen werden kann, kann das Schienenfahrzeug in einer Auf-Sicht-Fahrweise betrieben werden.

Der Auf-Sicht-Fahrweise ist vorzugsweise eine Aufsichtgeschwindigkeit zugeordnet, die das Schienenfahrzeug nicht überschreiten darf.

Vorteilhaft ist es, wenn das Schienenfahrzeug unter Einhaltung der durch den Höchstgeschwindigkeitsverlauf definierten Höchstgeschwindigkeit betrieben wird, falls diese die Aufsichtgeschwindigkeit unterschreitet, und andernfalls unter Einhaltung der Aufsichtgeschwindigkeit betrieben wird.

Im Falle des Ausfalls der Außenanlage übermittelt ein dem Gleisanlagenabschnitt zugeordnetes Stellwerk vorzugsweise ein Warnsignal an eine dem Stellwerk und dem Gleisanlagenabschnitt zugeordnete Streckenzentrale. Die Streckenzentrale ermittelt vorzugsweise den Höchstgeschwindigkeitsverlauf und übermittelt diesen an das Schienenfahrzeug.

Im Falle, dass dem Stellwerk die Weichenstellungen aller Weichen unbekannt sind, teilt das Stellwerk der Streckenzentrale vorzugsweise die Unkenntnis der Weichenstellungen mit, beispielsweise implizit dadurch, dass keine Weichenstellungen übermittelt werden. In diesem Falle ermittelt die Streckenzentrale vorzugsweise alle stellbaren Fahrwege innerhalb des Gleisanlagenabschnitts und legt den Höchstgeschwindigkeitsverlauf unter Heranziehung aller stellbaren Fahrwege und anhand der teilabschnittsindividuellen Höchstgeschwindigkeitsangaben der zu den ermittelten möglichen Fahrwegen gehörenden Teilabschnitte fest.

Im Falle, dass dem Stellwerk die Weichenstellungen einer Teilgruppe an Weichen bekannt sind und die Weichenstellungen der übrigen Weichen unbekannt sind, teilt das Stellwerk der Streckenzentrale vorzugsweise die bekannten Weichenstellungen mit. Im letztgenannten Falle schließt die Streckenzentrale vorzugsweise diejenigen Fahrwege, die das Schienenfahrzeug aufgrund der bekannten Weichenstellungen nicht befahren kann, bei der Ermittlung des Höchstgeschwindigkeitsverlaufs aus.

Die Streckenzentrale teilt dem Schienenfahrzeug den Höchstgeschwindigkeitsverlauf vorzugsweise per Funk mit.

Der Streckenpunkt wird vorzugsweise in Abhängigkeit von der Einfahrstelle in den Gleisanlagenabschnitt festgelegt und kann beispielsweise dieser entsprechen.

Auf den Ausfall der Außenanlage wird vorzugsweise - z. B. vom Stellwerk - geschlossen, wenn zumindest eine Streckenkomponente des Gleisanlagenabschnitts defekt ist oder keine Kommunikation mit zumindest einer Streckenkomponente möglich ist.

Die Erfindung bezieht sich außerdem auf eine Streckenzentrale für den Betrieb eines Gleisanlagenabschnitts, der zumindest zwei Teilabschnitte umfasst. Erfindungsgemäß ist vorgesehen, dass die Streckenzentrale dazu ausgestaltet ist, im Falle eines Ausfalls einer Außenanlage des Gleisanlagenabschnitts und bei fehlender oder unvollständiger Kenntnis der Weichenstellungen im Gleisanlagenabschnitt befindlicher Weichen zu ermitteln, welche Fahrwege innerhalb des Gleisanlagenabschnitts ein in den Gleisanlagenabschnitt hineinfahrendes Schienenfahrzeug möglicherweise befahren könnte, anhand der möglichen Fahrwege und anhand teilabschnittsindividueller Höchstgeschwindigkeitsangaben, die den zu den möglichen Fahrwegen gehörenden Teilabschnitten zugeordnet sind, einen Höchstgeschwindigkeitsverlauf zu ermitteln, der für die Fahrt durch den Gleisanlagenabschnitt die zulässige Höchstgeschwindigkeit ab einem vorgegebenen Referenzpunkt wegstreckenabhängig, also in Abhängigkeit vom gefahrenen Abstand von dem vorgegebenen Referenzpunkt, angibt, und den Höchstgeschwindigkeitsverlauf an das Schienenfahrzeug zu übermitteln.

Bezüglich der Vorteile der erfindungsgemäßen Streckenzentrale und vorteilhafter Ausgestaltungen der erfindungsgemäßen Streckenzentrale sei auf die obigen Ausführungen im Zusammenhang mit dem erfindungsgemäßen Verfahren und dessen vorteilhafter Ausgestaltungen verwiesen.

Die Streckenzentrale umfasst vorzugsweise unter anderem eine Recheneinrichtung und einen Speicher. In dem Speicher ist vorzugsweise ein Computerprogrammprodukt abgespeichert, das bei Ausführung durch die Recheneinrichtung die Arbeitsweise der Recheneinrichtung und damit die der Streckenzentrale bestimmt oder zumindest mitbestimmt. Das Computerprogrammprodukt umfasst vorzugsweise ein Streckenzentralensoftwaremodul, das die herkömmliche Arbeitsweise einer Streckenzentrale ermöglicht, also eine Arbeitsweise, wie sie für Streckenzentralen bekannt ist. Das Computerprogrammprodukt umfasst vorzugsweise außerdem ein Sonderbetriebssoftwaremodul, das einen Sonderbetrieb des Gleisanlagenabschnitts, wie er oben beispielhaft erläutert wurde, ermöglicht. Liegt dem Sonderbetriebssoftwaremodul das oben erwähnte Warnsignal des Stellwerks vor, so ermittelt das Sonderbetriebssoftwaremodul vorzugsweise den wegstreckenabhängigen Höchstgeschwindigkeitsverlauf, wie dies oben beschrieben worden ist. Dabei berücksichtigt das Sonderbetriebssoftwaremodul vorzugsweise die bekannte Weichenstellung von Weichen, falls eine entsprechende Weichenstellungsangabe vorliegt. Das Sonderbetriebssoftwaremodul veranlasst vorzugsweise die Funkübertragung, sobald der wegstreckenabhängige Höchstgeschwindigkeitsverlauf ermittelt wurde.

Die Erfindung bezieht sich außerdem auf ein Stellwerk für den Betrieb eines Gleisanlagenabschnitts, der zumindest zwei Teilabschnitte umfasst. Erfindungsgemäß ist bezüglich des Stellwerks vorgesehen, dass dieses dazu ausgestaltet ist, im Falle des Ausfalls einer Außenanlage des Gleisanlagenabschnitts ein Warnsignal an eine dem Stellwerk und dem Gleisanlagenabschnitt zugeordnete erfindungsgemäße Streckenzentrale zu übermitteln, die Information über die jeweilige Weichenstellung, sofern diese bekannt ist, im Gleisanlagenabschnitt befindlicher Weichen an die Streckenzentrale zu übermitteln und im Falle, dass dem Stellwerk die Weichenstellung ein oder mehrerer Weichen unbekannt ist, der Streckenzentrale die Unkenntnis dieser Weichenstellungen mitzuteilen.

Bezüglich der Vorteile des erfindungsgemäßen Stellwerks und vorteilhafter Ausgestaltungen des erfindungsgemäßen Stellwerks sei auf die obigen Ausführungen im Zusammenhang mit dem erfindungsgemäßen Verfahren und dessen vorteilhafter Ausgestaltungen verwiesen.

Das Stellwerk umfasst vorzugsweise unter anderem eine Recheneinrichtung und einen Speicher. In dem Speicher ist vorzugsweise ein Computerprogrammprodukt abgespeichert, das bei Ausführung durch die Recheneinrichtung die Arbeitsweise der Recheneinrichtung und damit die des Stellwerks bestimmt oder zumindest mitbestimmt. Das Computerprogrammprodukt umfasst vorzugsweise ein Stellwerkssoftwaremodul, das die herkömmliche Arbeitsweise eines Stellwerks ermöglicht. Das Computerprogrammprodukt umfasst vorzugsweise außerdem ein Sonderbetriebssoftwaremodul, das einen Sonderbetrieb des Gleisanlagenabschnitts ermöglicht. Stellt das Sonderbetriebssoftwaremodul den Ausfall der Außenanlage des Gleisanlagenabschnitts bzw. zumindest einen Ausfall einzelner Streckenkomponenten des Gleisanlagenabschnitts fest, so erzeugt es ein Warnsignal und veranlasst dessen Übermittlung an die Streckenzentrale. Darüber hinaus prüft das Sonderbetriebssoftwaremodul vorzugsweise, ob Informationen über die jeweilige Weichenstellung der im Gleisanlagenabschnitt befindlichen Weichen vorliegen; ist dies der Fall, so veranlasst es die Übermittlung der Informationen über die Weichenstellungen an die Streckenzentrale in Form einer Weichenstellungsangabe.

Die Erfindung bezieht sich außerdem auf eine Anordnung mit einem Gleisanlagenabschnitt, wobei dem Gleisanlagenabschnitt ein Stellwerk wie oben beschrieben und eine Streckenzentrale wie oben beschrieben zugeordnet ist.

Die Erfindung wird nachfolgend anhand von Ausführungsbeispielen näher erläutert; dabei zeigen beispielhaft:
- Figur 1: ein Ausführungsbeispiel für eine erfindungsgemäße Anordnung, die einen Gleisanlagenabschnitt, ein Ausführungsbeispiel für ein erfindungsgemäßes Stellwerk und ein Ausführungsbeispiel für eine erfindungsgemäße Streckenzentrale umfasst, wobei die Figur einen Normalbetrieb des Gleisanlagenabschnitts zeigt,
- Figur 2: die Anordnung gemäß Figur 1 in einem ausfallbedingten Sonderbetrieb für den Fall, dass sich nur ein Schienenfahrzeug in dem Gleisanlagenabschnitt befindet,
- Figur 3: die Anordnung gemäß Figur 1 in einem ausfallbedingten Sonderbetrieb für den Fall, dass der Belegungszustand des Gleisanlagenabschnitts unbekannt ist und sich mehr als ein Schienenfahrzeug in dem Gleisanlagenabschnitt befinden könnte,
- Figur 4: die Anordnung gemäß Figur 1 in einem ausfallbedingten Sonderbetrieb für den Fall, dass die Weichenstellung zumindest einer Weiche bekannt ist und Fahrwege ausgeschlossen werden können,
- Figur 5: eine bevorzugte Ausführungsform des Stellwerks gemäß den Figuren 1 bis 4 näher im Detail, und
- Figur 6: eine bevorzugte Ausführungsform der Streckenzentrale gemäß den Figuren 1 bis 4 näher im Detail.

In den Figuren werden der Übersicht halber für identische oder vergleichbare Komponenten stets dieselben Bezugszeichen verwendet.

Die Figur 1 zeigt ein Schienenfahrzeug 10 bei der Fahrt entlang der Pfeilrichtung P von links nach rechts vor Einfahrt in einen Gleisanlagenabschnitt 20, der eine Vielzahl an Teilabschnitten T1 bis T7 umfasst. Jedem der Teilabschnitte T1 bis T7 ist jeweils eine teilabschnittsindividuelle Höchstgeschwindigkeitsangabe Vmax1 bis Vmax7 zugeordnet.

Von dem Gleisanlagenabschnitt 20 sind in der Figur 1 ein im Bereich der Einfahrstelle 21 in den Gleisanlagenabschnitt 20 angeordnetes Signal 23, eine erste Weiche 24 und eine zweite Weiche 25 dargestellt. In dem Gleisanlagenabschnitt 20 können weitere Streckenkomponenten wie beispielsweise weitere Signale, Achszähleinrichtungen und streckenseitige Funkkomponenten, die eine Funkverbindung mit dem Schienenfahrzeug 10 ermöglichen, vorhanden sein; diese weiteren Streckenkomponenten sind aus Gründen der Übersicht in der Figur 1 nicht weiter dargestellt.

Dem Gleisanlagenschnitt 20 zugeordnet sind ein Stellwerk 30 und eine Streckenzentrale 40. Das Stellwerk 30 steht über nur angedeutete Signalleitungen 26 mit allen oder zumindest einigen der Streckenkomponenten des Gleisanlagenschnitts 20, zumindest aber mit dem Signal 23 und den beiden Weichen 24 und 25, und mit der Streckenzentrale 40 in Verbindung. Die Streckenzentrale 40 kann über Funk mit dem Schienenfahrzeug 10 kommunizieren.

Die Anordnung gemäß Figur 1 kann wie folgt betrieben werden:

### Fehlerfreie Normalbetrieb der Außenlage:

Im fehlerfreien Normalbetrieb der Außenanlage des Gleisanlagenabschnitts 20, wenn also alle stellwerksseitig als relevant eingestuften Streckenkomponenten des Gleisanlagenabschnitts 20 korrekt arbeiten und korrekt mit dem Stellwerk 30 kommunizieren, betreibt das Stellwerk 30 das Signal 23 und die Weichen 24 und 25 in bekannter Weise.

Das Stellwerk 30 zeigt dem Schienenfahrzeug 10 den fehlerfreien Normalbetrieb vorzugsweise vor dem Gleisabschnitt oder an der Einfahrstelle 21 in den Gleisanlagenabschnitt 20 an, beispielsweise mit dem dort befindlichen Signal 23, wie in der Figur 1 beispielhaft durch einen weißen Kreis dargestellt ist. Dem Schienenfahrzeug 10 wird damit unter anderem vorzugsweise auch signalisiert, dass es unter Berücksichtigung der Signalstellungen der weiteren im Gleisanlagenabschnitt 20 befindlichen und in der Figur 1 aus Gründen der Übersicht nicht weiter gezeigten Signale bis zur Ausfahrstelle 22 fahren soll.

### Sonderbetrieb:

Ist die Außenanlage des Gleisanlagenabschnitts 20 defekt oder wird sie vom Stellwerk 30 als defekt angesehen, so werden der Gleisanlagenabschnitt 20 und damit auch das Schienenfahrzeug 10 in einem Sonderbetriebsmodus betrieben. Auf den Ausfall der Außenanlage schließt das Stellwerk 30 beispielsweise, wenn zumindest eine mit dem Stellwerk 30 verbundene Streckenkomponente des Gleisanlagenabschnitts 20 defekt ist oder mit zumindest einer der Streckenkomponenten keine Kommunikation möglich ist.

Im Falle eines erkannten Defekts der Außenanlage übermittelt das Stellwerk 30 zu der Streckenzentrale 40 ein Warnsignal WS, das einen Ausfall der Außenanlage anzeigt.

Die Streckenzentrale 40 ermittelt bei Vorliegen des Warnsignals WS, welche Fahrwege innerhalb des Gleisanlagenabschnitts 20 das Schienenfahrzeug 10 möglicherweise befahren könnte. Da im vorliegenden Beispielfall der Streckenzentrale 40 keine Informationen hinsichtlich der Weichenstellungen der zwei Weichen 24 und 25 vorliegen, wird die Streckenzentrale 40 also zwei mögliche Fahrwege ermitteln, nämlich einen in der Figur 1 oberen Fahrweg F1, der die Teilabschnitte T1 bis T5 umfasst, und einen in der Figur 2 unteren Fahrweg F2, der die Teilabschnitte T1, T6, T7 und T5 umfasst. Für die Fahrwege F1 und F2 gilt also: $F 1 = T 1 + T 2 + T 3 + T 4 + T 5$ $F 2 = T 1 + T 6 + T 7 + T 5$

Bei dem Ausführungsbeispiel sind aufgrund der beispielhaft angenommenen Achsensymmetrie des Gleisanlagenabschnitts 20 die Fahrwege F1 und F2 zwar gleich lang, aber unterschiedlich segmentiert.

Anhand der möglichen Fahrwege F1 und F2 und anhand der teilabschnittsindividuellen Höchstgeschwindigkeitsangaben Vmax1 bis Vmax7 der zu den möglichen Fahrwegen gehörenden Teilabschnitte T1 bis T7 legt die Streckenzentrale 40 einen Höchstgeschwindigkeitsverlauf Vmax(s) fest, der für die Fahrt durch den Gleisanlagenabschnitt 20 die zulässige Höchstgeschwindigkeit ab einem vorgegebenen Referenzpunkt wegstreckenabhängig, also in Abhängigkeit vom gefahrenen Abstand bzw. in Abhängigkeit von der gefahrenen Wegstrecke s bzw. Wegstreckenlänge ab dem Referenzpunkt angibt. Der Referenzpunkt kann beispielsweise die Einfahrstelle 21 sein.

Die Streckenzentrale 40 legt den Höchstgeschwindigkeitsverlauf Vmax(s) unter Berücksichtigung der möglichen Fahrwege, also fahrwegeabhängig, derart fest, dass in keinem der zu den möglichen Fahrwegen gehörenden Teilabschnitte T1 bis T7 die Höchstgeschwindigkeit die jeweilige teilabschnittsindividuelle Höchstgeschwindigkeitsangabe Vmax1 bis Vmax7 überschreitet.

Die Streckenzentrale 40 legt also mit anderen Worten den Höchstgeschwindigkeitsverlauf Vmax(s) wegstreckenabhängig derart fest, dass die Höchstgeschwindigkeit an jedem Wegstreckenpunkt jeweils der teilabschnittsindividuellen Höchstgeschwindigkeitsangabe desjenigen Teilabschnitts entspricht, der von allen an dem jeweiligen Wegstreckenpunkt möglicherweise befahrenen Teilabschnitten T1 bis T7 die kleinste teilabschnittsindividuelle Höchstgeschwindigkeitsangabe Vmax1 bis Vmax7 aufweist.

Zur Vereinfachung sei nachfolgend folgendes Zahlenbeispiel angenommen:
V1max = 85 km/h
V2max = 80 km/h
V3max = 70 km/h
V4max = 60 km/h
V5max = 50 km/h
V6max = 90 km/h
V7max = 30 km/h

Für dieses Zahlenbeispiel und für den in der Figur 1 gezeigten Beispielfall ergibt sich für den Höchstgeschwindigkeitsverlauf Vmax(s) also eine Geschwindigkeitsabfolge P gemäß $P = \left(Vmax1, Vmax2, Vmax3, Vmax7, Vmax5\right)$ $P = \left(85 km/h, 80 km/h, 70 km/h, 30 km/h, 50 km/h\right)$ wobei die Geschwindigkeitswechsel wegen der Unvorhersagbarkeit des Fahrweges von der von dem Schienenfahrzeug 10 gefahrenen Wegstrecke s ausgelöst werden. Die Wegstrecke s kann das Schienenfahrzeug 10 beispielsweise mit einem Wegstreckenzähler bzw. Hodometer ab dem vorgegebenen Referenzpunkt messen.

Nachdem die Streckenzentrale 40 den Höchstgeschwindigkeitsverlauf Vmax(s) über der Wegstrecke s ermittelt hat, überträgt sie diesen vorzugsweise per Funk an das Schienenfahrzeug 10, das die Fahrt durch den Gleisanlagenabschnitt 20 auf der Basis des von der Streckenzentrale 40 vorgegebenen Höchstgeschwindigkeitsverlaufs Vmax(s) steuert.

### Sonderbetrieb erster Art (nur ein Schienenfahrzeug 10 im Gleisanlagenabschnitt 20):

Ist dem Stellwerk 30 anhand einer funktionsfähigen Achszähleinrichtung oder aus anderen Quellen bekannt, dass sich in dem Gleisanlagenabschnitt 20, in den das Schienenfahrzeug 10 einfährt oder bereits eingefahren ist, kein weiteres Schienenfahrzeug befindet, so zeigt das Stellwerk 30 dem Schienenfahrzeug 10 einen Fahrbetrieb auf der Basis des von der Streckenzentrale 40 vorgegebenen Höchstgeschwindigkeitsverlaufs Vmax(s) vorzugsweise vor dem Gleisanlagenabschnitt 20 oder an der Einfahrstelle 21 in den Gleisanlagenabschnitt 20 beispielsweise mit dem dort befindlichen Signal 23 an, wie in der Figur 2 beispielhaft durch einen schwarzen Kreis dargestellt ist. Dem Schienenfahrzeug 10 wird damit signalisiert, dass es unter Berücksichtigung des wegstreckenabhängigen Höchstgeschwindigkeitsverlaufs Vmax(s) fahren wird, den die Streckenzentrale 40 bereits per Funk übermittelt hat oder noch übermitteln wird.

Die Signalisierung gibt dem Schienenfahrzeug 10 beispielsweise ebenfalls vor, dass es nach dem Passieren des Signals 23 die Signalanzeigen innerhalb des Gleisanlagenabschnitts 20 befindlicher weiterer Signale ignorieren soll, weil deren Anzeige wegen des Ausfalls der Außenanlage nicht verlässlich ist.

### Sonderbetrieb zweiter Art (unbekannte Anzahl an Schienenfahrzeugen im Gleisanlagenabschnitt 20):

Im Falle, dass das Stellwerk 30 beispielsweise wegen eines Ausfalls von Achszähleinrichtungen das Vorhandensein weiterer Schienenfahrzeuge in dem Gleisanlagenabschnitt 20 nicht ausschließen kann, so zeigt es dem Schienenfahrzeug 10 mit dem Signal 23 eine Auf-Sicht-Fahrweise an, wie beispielhaft in der Figur 3 durch einen schwarzen Ring angedeutet ist; der Streckenzentrale 40 wird wegen des Ausfalls der Außenanlage wieder das Warnsignal WS übermittelt, wie es im Zusammenhang mit der Figur 2 erläutert wurde.

Der Auf-Sicht-Fahrweise ist vorzugsweise eine dem Schienenfahrzeug 10 bekannte Aufsichtgeschwindigkeit Vasg zugeordnet, die das Schienenfahrzeug 10 nicht überschreiten darf.

Je nach der Höhe der Aufsichtgeschwindigkeit Vasg ist der Fall denkbar, dass der von der Streckenzentrale 40 ermittelte Höchstgeschwindigkeitsverlauf Vmax(s) die Aufsichtgeschwindigkeit Vasg unterschreiten könnte. Für einen solchen Fall ist vorzugsweise vorgesehen, dass das Schienenfahrzeug 10 sowohl unter Einhaltung der durch den Höchstgeschwindigkeitsverlauf Vmax(s) definierten Höchstgeschwindigkeit als auch unter Einhaltung der Aufsichtgeschwindigkeit Vasg fahren soll, also derart, dass es unter Einhaltung des Höchstgeschwindigkeitsverlaufs Vmax(s) fährt, falls dieser die Aufsichtgeschwindigkeit Vasg unterschreitet, und andernfalls unter Einhaltung der Aufsichtgeschwindigkeit Vasg fährt.

Für den beispielhaften Fall, dass die Höchstgeschwindigkeitsangabe Vmax7 im Teilabschnitt T7 kleiner als die Aufsichtgeschwindigkeit Vasg ist und die Höchstgeschwindigkeitsangaben der übrigen Teilabschnitte T1-T6 höher als die Aufsichtgeschwindigkeit Vasg sind, so ergibt sich für den in der Figur 3 gezeigten Beispielfall also eine Geschwindigkeitsabfolge P gemäß $P = \left(Vasg, Vmax7, Vasg\right)$ wobei die Höchstgeschwindigkeitsangabe Vmax7 für denjenigen Wegstreckenabschnitt vorgegeben wird, der dem Teilabschnitt T7 bei Fahrt auf dem unteren Fahrweg F2 entsprechen würde.

### Vorteilhafte Variante zu den Sonderbetrieben erster und zweiter Art:

Die Erläuterungen im Zusammenhang mit den Figuren 1 bis 3 gehen von dem beispielhaften Fall aus, dass dem Stellwerk 30 die Weichenstellungen aller Weichen 24 und 25 unbekannt sind und die Streckenzentrale 40 alle stellbaren Fahrwege innerhalb des Gleisanlagenabschnitts 20 ermittelt und den Höchstgeschwindigkeitsverlauf Vmax(s) unter Heranziehung aller stellbaren Fahrwege und anhand der teilabschnittsindividuellen Höchstgeschwindigkeitsangaben aller möglichen Fahrwege festlegt.

Ist dem Stellwerk 30 die Weichenstellung jedoch aller oder zumindest einer der Weichen 24 und/oder 25 des Gleisanlagenabschnitts 20 bekannt, so übermittelt sie vorzugsweise zusätzlich zu dem Warnsignal WS die bekannten Weichenstellungen mittels einer Weichenstellungsangabe WSA an die Streckenzentrale 40, wie beispielhaft die Figur 4 zeigt.

In einem solchen Falle kann die Streckenzentrale 40 diejenigen Fahrwege, die das Schienenfahrzeug 10 aufgrund der bekannten Weichenstellungen nicht befahren kann, bei der Ermittlung des Höchstgeschwindigkeitsverlaufs Vmax(s) ausschließen.

Ist beispielsweise die Weichenstellung der in der Figur 1 linken Weiche 24 bekannt und steht diese so, dass das Schienenfahrzeug 10 bei einer Fahrt von links nach rechts in Figur 4 den oberen Fahrweg F1 befahren muss, und ist die Weichenstellung der in der Figur 4 rechten Weiche 25 unbekannt, so muss bei einer Fahrt von links nach rechts der in der Figur 4 obere Fahrweg F1 befahren werden und die Streckenzentrale 40 kann eine Geschwindigkeitsabfolge P gemäß $P = \left(Vmax1, Vmax2, Vmax3, Vmax4, Vmax5\right)$ erzeugen, wobei der Höchstgeschwindigkeitsverlauf Vmax(s) wieder in Abhängigkeit von der Wegstrecke s vorgegeben wird.

Da bei dem letztgenannten Szenario die Stellung der in der Figur 4 rechten Weiche 25 unbekannt ist, müssen bei einer Fahrt von rechts nach links jedoch weiterhin sowohl der denkbare obere Fahrweg F1 als auch der denkbare untere Fahrweg F2 berücksichtigt werden, wie oben im Zusammenhang mit den Figuren 1 bis 3 erläutert wurde, sodass sich beispielsweise für eine Fahrt von rechts nach links eine Geschwindigkeitsabfolge P ergibt gemäß $P = \left(V5max, Vmax7, Vmax3, Vmax2, Vmax1\right)$

Die Figur 5 zeigt ein Ausführungsbeispiel für einen vorteilhaften Aufbau des Stellwerks 30 gemäß den Figuren 1 bis 4 näher im Detail. Das Stellwerk 30 umfasst unter anderem eine Recheneinrichtung 31 und einen Speicher 32. In dem Speicher 32 ist ein Computerprogrammprodukt CPP1 abgespeichert, das bei Ausführung durch die Recheneinrichtung 31 die Arbeitsweise der Recheneinrichtung 31 und damit die des Stellwerks 30 bestimmt oder zumindest mitbestimmt.

Das Computerprogrammprodukt CPP1 umfasst ein Stellwerkssoftwaremodul SWM1, das die herkömmliche Arbeitsweise eines Stellwerks 30 ermöglicht, also eine Arbeitsweise, wie sie für Stellwerke bekannt ist.

Das Computerprogrammprodukt CPP1 umfasst außerdem ein Sonderbetriebssoftwaremodul SWM2, das einen Sonderbetrieb des Gleisanlagenabschnitts 20, wie er oben beispielhaft erläutert wurde, ermöglicht.

Stellt das Sonderbetriebssoftwaremodul SWM2 den Ausfall der Außenanlage des Gleisanlagenabschnitts 20 oder zumindest eines Ausfalls einzelner Streckenkomponenten des Gleisanlagenabschnitts 20 fest, so erzeugt es das Warnsignal WS und veranlasst dessen Übermittlung an die Streckenzentrale 40.

Darüber hinaus prüft das Sonderbetriebssoftwaremodul SWM2, ob Informationen über die jeweilige Weichenstellung der im Gleisanlagenabschnitt 20 befindlichen Weichen 24 und 25 vorliegen; ist dies der Fall, so veranlasst es die Übermittlung der Informationen über die Weichenstellungen an die Streckenzentrale 40 in Form der Weichenstellungsangabe WSA.

Die Figur 6 zeigt ein Ausführungsbeispiel für einen vorteilhaften Aufbau der Streckenzentrale 40 gemäß den Figuren 1 bis 4 näher im Detail. Die Streckenzentrale 40 umfasst unter anderem neben einer nicht gezeigten Funkeinrichtung eine Recheneinrichtung 41 und einen Speicher 42. In dem Speicher 42 ist ein Computerprogrammprodukt CPP2 abgespeichert, das bei Ausführung durch die Recheneinrichtung 41 die Arbeitsweise der Recheneinrichtung 41 und damit die der Streckenzentrale 40 bestimmt oder zumindest mitbestimmt.

Das Computerprogrammprodukt CPP2 umfasst ein Streckenzentralensoftwaremodul SWM3, das die herkömmliche Arbeitsweise einer Streckenzentrale 40 ermöglicht, also eine Arbeitsweise, wie sie für Streckenzentralen bekannt ist. Das Streckenzentralensoftwaremodul SWM3 kann beispielsweise einen ETCS (European Train Control System)-Fahrbetrieb ermöglichen und entsprechende ETCS-Funksignale aussenden.

Das Computerprogrammprodukt CPP2 umfasst außerdem ein Sonderbetriebssoftwaremodul SWM4, das einen Sonderbetrieb des Gleisanlagenabschnitts 20, wie er oben beispielhaft erläutert wurde, ermöglicht.

Liegt dem Sonderbetriebssoftwaremodul SWM4 das Warnsignal WS des Stellwerks 30 vor, so ermittelt das Sonderbetriebssoftwaremodul SWM4 den wegstreckenabhängigen Höchstgeschwindigkeitsverlauf Vmax(s), wie dies oben beschrieben worden ist. Dabei berücksichtigt das Sonderbetriebssoftwaremodul SWM4 die bekannte Weichenstellung von Weichen, falls eine entsprechende Weichenstellungsangabe WSA vorliegt. Das Sonderbetriebssoftwaremodul SWM4 veranlasst die Funkübertragung, sobald der wegstreckenabhängige Höchstgeschwindigkeitsverlauf Vmax(s) ermittelt wurde.

### Bezugszeichenliste

- 10: Schienenfahrzeug
- 20: Gleisanlagenabschnitt
- 21: Einfahrstelle
- 22: Ausfahrstelle
- 23: Signal
- 24: erste Weiche
- 25: zweite Weiche
- 26: Signalleitungen
- 30: Stellwerk
- 31: Recheneinrichtung
- 32: Speicher
- 40: Streckenzentrale
- 41: Recheneinrichtung
- 42: Speicher

- CPP1: Computerprogrammprodukt
- CPP2: Computerprogrammprodukt
- F1: Fahrweg
- F2: Fahrweg
- P: Pfeilrichtung
- s: Wegstrecke
- SWM1: Stellwerkssoftwaremodul
- SWM2: Sonderbetriebssoftwaremodul
- SWM3: Streckenzentralensoftwaremodul
- SWM4: Sonderbetriebssoftwaremodul
- T1-T7: Teilabschnitte
- Vasg: Aufsichtgeschwindigkeit
- Vmax1-Vmax7: Höchstgeschwindigkeitsangabe
- Vmax(s): Höchstgeschwindigkeitsverlauf
- WS: Warnsignal
- WSA: Weichenstellungsangabe

## Patentansprüche

1. Verfahren zum Betreiben eines Schienenfahrzeugs (10) in einem Gleisanlagenabschnitt (20), der zumindest zwei Teilabschnitte (T1-T7) umfasst, im Falle eines Ausfalls einer Außenanlage des Gleisanlagenabschnitts (20), wobei
- jedem der Teilabschnitte (T1-T7) jeweils eine teilabschnittsindividuelle Höchstgeschwindigkeitsangabe (Vmax1-Vmax7) zugeordnet ist,
- bei fehlender oder unvollständiger Kenntnis der Weichenstellungen im Gleisanlagenabschnitt (20) befindlicher Weichen (24, 25) ermittelt wird, welche Fahrwege (F1, F2) innerhalb des Gleisanlagenabschnitts (20) das Schienenfahrzeug (10) möglicherweise befahren könnte,
- anhand der möglichen Fahrwege (F1, F2) und anhand der teilabschnittsindividuellen Höchstgeschwindigkeitsangaben der zu den möglichen Fahrwegen (F1, F2) gehörenden Teilabschnitte (T1-T7) ein Höchstgeschwindigkeitsverlauf (Vmax(s)) festgelegt wird, der für die Fahrt durch den Gleisanlagenabschnitt (20) die zulässige Höchstgeschwindigkeit ab einem vorgegebenen Referenzpunkt wegstreckenabhängig, also in Abhängigkeit vom gefahrenen Abstand von dem Referenzpunkt angibt, und
- das Schienenfahrzeug (10) unter Berücksichtigung des Höchstgeschwindigkeitsverlaufs (Vmax(s)) betrieben wird.

2. Verfahren nach Anspruch 1, wobei
- der Höchstgeschwindigkeitsverlauf (Vmax(s)) fahrwegeabhängig derart festgelegt wird, dass in keinem der zu den möglichen Fahrwegen (F1, F2) gehörenden Teilabschnitte (T1-T7) die Höchstgeschwindigkeit die jeweilige teilabschnittsindividuelle Höchstgeschwindigkeitsangabe (Vmax1-Vmax7) überschreitet, und/oder
- der Höchstgeschwindigkeitsverlauf (Vmax(s)) wegstreckenlängenabhängig derart festgelegt wird, dass die Höchstgeschwindigkeit an jedem Wegstreckenpunkt jeweils der teilabschnittsindividuellen Höchstgeschwindigkeitsangabe (Vmax1-Vmax7) desjenigen Teilabschnitts (T1-T7) entspricht, der von allen an dem jeweiligen Wegstreckenpunkt möglicherweise befahrenen Teilabschnitten (T1-T7) die kleinste teilabschnittsindividuelle Höchstgeschwindigkeitsangabe (Vmax1-Vmax7) aufweist.

3. Verfahren nach einem der voranstehenden Ansprüche, wobei
- dem Schienenfahrzeug (10) mit einem vor dem Gleisanlagenabschnitt (20) oder an einer Einfahrstelle (21) in den Gleisanlagenabschnitt (20) befindlichen Signal (23) signalisiert wird, dass es unter Berücksichtigung des Höchstgeschwindigkeitsverlaufs (Vmax(s)) fahren wird, und
- das Schienenfahrzeug (10) nach dem Passieren des Signals (23) die Signalisierung innerhalb des Gleisanlagenabschnitts (20) befindlicher Signale ignoriert.

4. Verfahren nach einem der voranstehenden Ansprüche, wobei im Falle, dass das Vorhandensein weiterer Schienenfahrzeuge in dem Gleisanlagenabschnitt (20) ausgeschlossen werden kann, das Schienenfahrzeug (10) unter Einhaltung des Höchstgeschwindigkeitsverlaufs (Vmax(s)) betrieben wird.

5. Verfahren nach einem der voranstehenden Ansprüche, wobei im Falle, dass das Vorhandensein weiterer Schienenfahrzeuge in dem Gleisanlagenabschnitt (20) nicht ausgeschlossen werden kann, das Schienenfahrzeug (10) in einer Auf-Sicht-Fahrweise betrieben wird.

6. Verfahren nach Anspruch 5, wobei
- der Auf-Sicht-Fahrweise eine Aufsichtgeschwindigkeit (Vasg) zugeordnet ist, die das Schienenfahrzeug (10) nicht überschreiten darf, und
- das Schienenfahrzeug (10) unter Einhaltung der durch den Höchstgeschwindigkeitsverlauf (Vmax(s)) definierten Höchstgeschwindigkeit betrieben wird, falls diese die Aufsichtgeschwindigkeit (Vasg) unterschreitet, und andernfalls unter Einhaltung der Aufsichtgeschwindigkeit (Vasg) betrieben wird.

7. Verfahren nach einem der voranstehenden Ansprüche, wobei
- im Falle des Ausfalls der Außenanlage ein dem Gleisanlagenabschnitt (20) zugeordnetes Stellwerk (30) ein Warnsignal (WS) an eine dem Stellwerk (30) und dem Gleisanlagenabschnitt (20) zugeordnete Streckenzentrale (40) übermittelt und
- die Streckenzentrale (40) den von der Wegstreckenlänge (s) abhängige Höchstgeschwindigkeitsverlauf (Vmax(s)) ermittelt und diesen an das Schienenfahrzeug (10) übermittelt.

8. Verfahren nach Anspruch 7, wobei
- im Falle, dass dem Stellwerk (30) die Weichenstellungen unbekannt sind, das Stellwerk (30) der Streckenzentrale (40) die Unkenntnis der Weichenstellungen mitteilt und
- die Streckenzentrale (40) alle stellbaren Fahrwege (F1, F2) innerhalb des Gleisanlagenabschnitts (20) ermittelt und den Höchstgeschwindigkeitsverlauf (Vmax(s)) unter Heranziehung aller stellbaren Fahrwege (F1, F2) und anhand der teilabschnittsindividuellen Höchstgeschwindigkeitsangaben (Vmax1-Vmax7) der zu den ermittelten möglichen Fahrwegen (F1, F2) gehörenden Teilabschnitte (T1-T7) festlegt.

9. Verfahren nach einem der voranstehenden Ansprüche 7 bis 8, wobei
- im Falle, dass dem Stellwerk (30) die Weichenstellungen einer Teilgruppe an Weichen (24, 25) bekannt sind und die Weichenstellungen der übrigen Weichen (24, 25) unbekannt sind, das Stellwerk (30) der Streckenzentrale (40) die bekannten Weichenstellungen mitteilt und
- die Streckenzentrale (40) diejenigen Fahrwege (F1, F2), die das Schienenfahrzeug (10) aufgrund der bekannten Weichenstellungen nicht befahren kann, bei der Ermittlung des Höchstgeschwindigkeitsverlaufs (Vmax(s)) ausschließt.

10. Verfahren nach einem der voranstehenden Ansprüche 7 bis 9, wobei die Streckenzentrale (40) dem Schienenfahrzeug (10) den Höchstgeschwindigkeitsverlauf (Vmax(s)) per Funk mitteilt.

11. Verfahren nach einem der voranstehenden Ansprüche, wobei der Streckenpunkt in Abhängigkeit von der Einfahrstelle (21) in den Gleisanlagenabschnitt (20) festgelegt wird oder dieser entspricht.

12. Verfahren nach einem der voranstehenden Ansprüche, wobei auf den Ausfall der Außenanlage geschlossen wird, wenn zumindest eine Streckenkomponente des Gleisanlagenabschnitts (20) defekt ist oder keine Kommunikation mit zumindest einer Streckenkomponente möglich ist.

13. Streckenzentrale (40) für den Betrieb eines Gleisanlagenabschnitts (20), der zumindest zwei Teilabschnitte (T1-T7) umfasst, wobei die Streckenzentrale (40) dazu ausgestaltet ist,
- im Falle eines Ausfalls einer Außenanlage des Gleisanlagenabschnitts (20) und bei fehlender oder unvollständiger Kenntnis der Weichenstellungen im Gleisanlagenabschnitt (20) befindlicher Weichen (24, 25) zu ermitteln, welche Fahrwege (F1, F2) innerhalb des Gleisanlagenabschnitts (20) ein in den Gleisanlagenabschnitt (20) hineinfahrendes Schienenfahrzeug (10) möglicherweise befahren könnte,
- anhand der möglichen Fahrwege (F1, F2) und anhand teilabschnittsindividueller Höchstgeschwindigkeitsangaben, die den zu den möglichen Fahrwegen (F1, F2) gehörenden Teilabschnitten (T1-T7) zugeordnet sind, einen Höchstgeschwindigkeitsverlauf (Vmax(s)) zu ermitteln, der für die Fahrt durch den Gleisanlagenabschnitt (20) die zulässige Höchstgeschwindigkeit ab einem vorgegebenen Referenzpunkt wegstreckenabhängig, also in Abhängigkeit vom gefahrenen Abstand von dem vorgegebenen Referenzpunkt angibt, und
- den Höchstgeschwindigkeitsverlauf (Vmax(s)) an das Schienenfahrzeug (10) zu übermitteln.

14. Stellwerk (30) für den Betrieb eines Gleisanlagenabschnitts (20), der zumindest zwei Teilabschnitte (T1-T7) umfasst, wobei das Stellwerk (30) dazu ausgestaltet ist,
- im Falle des Ausfalls einer Außenanlage des Gleisanlagenabschnitts (20) ein Warnsignal (WS) an eine dem Stellwerk (30) und dem Gleisanlagenabschnitt (20) zugeordnete Streckenzentrale (40) nach Anspruch 13 übermitteln,
- die Information über die jeweilige Weichenstellung, sofern diese bekannt ist, im Gleisanlagenabschnitt (20) befindlicher Weichen (24, 25) an die Streckenzentrale (40) zu übermitteln und
- im Falle, dass dem Stellwerk (30) die Weichenstellung ein oder mehrerer Weichen (24, 25) unbekannt ist, der Streckenzentrale (40) die Unkenntnis dieser Weichenstellungen mitzuteilen.

15. Anordnung mit einem Gleisanlagenabschnitt (20), wobei dem Gleisanlagenabschnitt (20) ein Stellwerk (30) nach Anspruch 14 und eine Streckenzentrale (40) nach Anspruch 13 zugeordnet ist.

## Claims

1. Method for operating a rail vehicle (10) in a section of track (20), which comprises at least two subsections (T1-T7), in the event of a failure of an external system of the section of track (20),
wherein
- a maximum speed specification (Vmax1-Vmax7) which is individual to the subsection is assigned to each of the subsections (T1-T7) in each case,
- when knowledge of the positions of points of the points (24, 25) located in the section of track (20) is missing or incomplete, it is determined which routes (F1, F2) within the section of track (20) the rail vehicle (10) could possibly travel on,
- a maximum speed course (Vmax(s)) is defined using the possible routes (F1, F2) and using the maximum speed specifications, which are individual to the section, of the subsections (T1-T7) which belong to the possible routes (F1, F2), said maximum speed course specifying the permissible maximum speed dependent on the route from a predetermined reference point, in other words as a function of the distance travelled from the reference point, for the journey through the section of track (20) and
- the rail vehicle (10) is operated by taking into account the maximum speed course (Vmax(s)).

2. Method according to claim 1,
wherein
- the maximum speed course (Vmax(s)) is defined in a route dependent manner so that the maximum speed does not exceed the respective maximum speed specification (Vmax1-Vmax7), which is individual to the respective subsection, in any of the subsections (T1-T7) belonging to the possible routes (F1, F2), and/or
- the maximum speed course (Vmax(s)) is defined in a route dependent manner such that the maximum speed corresponds in each case to the maximum speed specification (Vmax1-Vmax7), which is individual to the subsection in each case, of that subsection (T1-T7) at each route point, said subsection (T1-T7) having the smallest maximum speed specification (Vmax1-Vmax7), which is individual to the subsection, of all subsections (T1-T7) possibly travelling on the respective route point.

3. Method according to one of the preceding claims,
wherein
- the rail vehicle (10) is signalled with a signal (23) which is located in front of the track system section (20) or on a running-in point (21) into the track system section (20) such that it is travelled by taking into account the maximum speed curve (Vmax(s)), and
- the rail vehicle (10) ignores the signalling of signals located within the track system section (20) after the signal (23) has passed.

4. Method according to one of the preceding claims,
wherein in the event that the presence of further rail vehicles in the track system section (20) can be excluded, the rail vehicle (10) is operated subject to the maximum speed course (Vmax(s)).

5. Method according to one of the preceding claims,
wherein in the event that the presence of further rail vehicles in the track system section (20) cannot be ruled out, the rail vehicle (10) is operated in a driving by sight manner of driving.

6. Method according to claim 5,
wherein
- the driving by sight manner of driving is assigned a driving by sight speed (Vasg) which the rail vehicle (10) is not permitted to exceed, and
- the rail vehicle (10) is operated subject to the maximum speed defined by the maximum speed course (Vmax(s)), if this does not reach the driving by sight speed (Vasg) and is otherwise operated subject to the driving by sight speed (Vasg).

7. Method according to one of the preceding claims,
wherein
- in the event of the failure of the external system, a signal box (30) assigned to the track system section (20) transmits a warning signal (WS) to a control location (40) assigned to the signal box (30) and to the section of track (20), and
- the control location (40) determines the maximum speed course (Vmax(s)) dependent on the length of route (s) and transfers this to the rail vehicle (10).

8. Method according to claim 7,
wherein
- in the event that the positions of points are unknown to the signal box (30), the signal box (30) communicates the lack of knowledge of the positions of points to the control location (40) and
- the control location (40) determines all adjustable routes (F1, F2) within the section of track (20) and defines the maximum speed course (Vmax(s)) using all adjustable routes (F1, F2) and using the maximum speed specifications (Vmax1-Vmax7), which are individual to the subsection, of the subsections (T1-T7) belonging to the possible routes (F1, F2) determined.

9. Method according to one of the preceding claims 7 to 8, wherein
- in the event of the positions of points of a subgroup of points (24, 25) being known to the signal box (30) and the positions of points of the remaining points (24, 25) being unknown, the signal box (30) communicates the known positions of points to the control location (40) and
- the control location (40) excludes those routes (F1, F2), which the rail vehicle (10) is not able to travel on due to the known positions of points, when the maximum speed course (Vmax(s)) is determined.

10. Method according to one of the preceding claims 7 to 9, wherein the control location (40) communicates the maximum speed course (Vmax(s)) via radio to the rail vehicle (10).

11. Method according to one of the preceding claims, wherein the route point is defined as a function of the running-in point (21) into the section of track (20) or corresponds hereto.

12. Method according to one of the preceding claims, wherein the failure of the external system is implied if at least one line component of the section of track (20) is faulty or no communication is possible with at least one line component.

13. Control location (40) for the operation of a section of track (20) which comprises at least two subsections (T1-T7), wherein
the control location (40) is designed,
- in the event of a failure of an external system of the section of track (20) and if knowledge of the positions of points of the points (24, 25) located in the section of track (20) is missing or incomplete, to determine which routes (F1, F2) within the section of track (20) a rail vehicle (10) driving into the section of track (20) could possibly travel on,
- to determine a maximum speed course (Vmax(s)) using the possible routes (F1, F2) and using maximum speed specifications which are individual to the subsection and are assigned to the subsections (T1-T7) belonging to the possible routes (F1, F2), said maximum speed course specifying the permissible maximum speed in a route dependent manner from a predetermined reference point, in other words as a function of the distance travelled from the predetermined reference point, for the journey through the section of track (20), and
- to transfer the maximum speed course (Vmax(s)) to the rail vehicle (10).

14. Signal box (30) for the operation of a section of track (20) which comprises at least two subsections (T1-T7), wherein
the signal box (30) is embodied,
- in the event of the failure of an external system of the section of track (20) to transfer a warning signal (WS) to a control location (40), according to claim 13, assigned to the signal box (30) and the section of track (20),
- to transfer the information about the respective position of points, provided this is known, of points (24, 25) located in the section of track (20) to the control location (40) and
- in the event that the position of points of one or more points (24, 25) is unknown to the signal box (30), to communicate the lack of knowledge of these positions of points to the control location (40).

15. Arrangement with a section of track (20),
wherein a section of track (20) is assigned a signal box (30) according to claim 14 and a control location (40) according to claim 13.

## Revendications

1. Procédé pour faire fonctionner un véhicule (10) ferroviaire dans un tronçon (20) de voie ferrée, qui comprend au moins deux tronçons (T1 à T7) partiels, dans le cas d'une défaillance d'une installation extérieure du tronçon (20) de voie ferrée,
dans lequel
- à chacun des tronçons (T1 à T7) partiels, on affecte respectivement une indication (Vmax1 à Vmax7), de vitesse la plus grande individuelle au tronçon partiel,
- si l'on ne connaît pas ou si l'on ne connaît qu'incomplètement les positions d'aiguillage (24, 25) se trouvant dans le tronçon (20) de voie ferrée, on détermine les voies (F1, F2) dans le tronçon (20) de voie ferrée, que le véhicule (10) ferroviaire pourrait éventuellement emprunter,
- à l'aide des voies (F1, F2) possibles et à l'aide des indications de vitesse la plus grande, individuelle au tronçon partiel, des tronçons (T1 à T7) partiels appartenant aux voies (F1, F2) possibles, on fixe une courbe (Vmax(s)), de vitesse la plus grande, qui indique, pour la circulation dans le tronçon (20) de voie ferrée, la vitesse admissible la plus grande en fonction d'un point de référence donné à l'avance sur la voie, donc en fonction de la distance parcourue à partir du point de référence, et
- on fait fonctionner le véhicule (10) ferroviaire en tenant compte de la courbe (Vmax(s)) de vitesse la plus grande.

2. Procédé suivant la revendication 1,
dans lequel
- on fixe la courbe (Vmax(s)) de vitesse la plus grande en fonction de la voie, de manière à ce que, dans aucun des tronçons (T1 à T7) partiels appartenant aux voies (F1, F2) possibles, la vitesse la plus grande ne dépasse l'indication (Vmax1 à Vmax7) de vitesse la plus grande respective individuelle au tronçon partiel, et/ou
- on fixe la courbe (Vmax(s)) de vitesse la plus grande en fonction de la longueur de la voie, de manière à ce que la vitesse la plus grande en chaque point de la voie corresponde respectivement à l'indication (Vmax1 à Vmax7), de vitesse la plus grande, individuelle au tronçon partiel, du tronçon (T1 à T7) partiel, qui a, parmi tous les tronçons (T1 à T7) partiels parcourus éventuellement, au point respectif de voie, l'indication (Vmax1 à Vmax7), de vitesse la plus grande, individuelle au tronçon partiel la plus petite.

3. Procédé suivant l'une des revendications précédentes,
dans lequel
- on signale au véhicule (10) ferroviaire par un signal (23) se trouvant avant le tronçon (20) de voie ferrée ou en un point (21) d'entrée dans le tronçon (20) de voie ferrée, qu'il circule en respectant la courbe (Vmax(s)) de vitesse la plus grande, et
- le véhicule (10) ferroviaire, après avoir passé le signal (23), néglige la signalisation de signaux se trouvant dans le tronçon (20) de voie ferrée.

4. Procédé suivant l'une des revendications précédentes,
dans lequel,
dans le cas où la présence d'autres véhicules ferroviaires dans le tronçon (20) de voie ferrée peut être exclue, on fait fonctionner le véhicule (10) ferroviaire en respectant la courbe (Vmax(s)) de vitesse la plus grande.

5. Procédé suivant l'une des revendications précédentes,
dans lequel,
dans le cas où l'on ne peut pas exclure la présence d'autres véhicules ferroviaires dans le tronçon (20) de voie ferrée, on fait fonctionner le véhicule (10) ferroviaire dans un mode de circulation à vue.

6. Procédé suivant la revendication 5,
dans lequel,
- au mode de circulation à vue est associée une vitesse (Vasg) à vue, que le véhicule (10) ferroviaire ne doit pas dépasser, et
- on fait fonctionner le véhicule (10) ferroviaire en respectant la vitesse la plus grande définie par la courbe (Vmax(s)) de vitesse la plus grande, si celle-ci est inférieure à la vitesse (Vasg) à vue et sinon on le fait fonctionner en respectant la vitesse (Vasg) à vue.

7. Procédé suivant l'une des revendications précédentes,
dans lequel,
- dans le cas de la défaillance de l'installation extérieure, un poste (30) d'aiguillage affecté au tronçon (20) de voie ferrée envoie un signal (WS) d'alerte à un centre (40) de contrôle des voies affecté au poste (30) d'aiguillage et au tronçon (20) de voie ferrée et
- le centre (40) de contrôle des voies détermine la courbe (Vmax(s)) de vitesse la plus grande en fonction de la longueur (s) de la voie et la transmet au véhicule (10) ferroviaire.

8. Procédé suivant la revendication 7,
dans lequel,
- dans le cas où les positions d'aiguillage sont inconnues du poste (30) d'aiguillage, le poste (30) d'aiguillage fait part au centre (40) de contrôle des voies, qu'il ne connaît pas les positions d'aiguillage et
- le centre (40) de contrôle des voies détermine toutes les voies (F1, F2) de circulation réglables dans le tronçon (20) de voie ferrée et fixe la courbe (Vmax(s)) de vitesse la plus grande, en tirant parti de toutes les voies (F1, F2) de circulation réglables et à l'aide des indications (Vmax1 à Vmax7), de vitesse la plus grande, individuelle au tronçon partiel, des tronçons (T1 à T7) partiels appartenant aux voies (F1, F2) de circulation possibles, qui ont été déterminées.

9. Procédé suivant l'une des revendications 7 à 8 précédentes, dans lequel,
- dans le cas où les positions d'aiguille d'un groupe partiel d'aiguilles (24, 25) sont connues du poste (30) d'aiguillage et les positions d'aiguille des autres aiguilles (24, 25) sont inconnues, le poste (30) d'aiguillage fait part au centre (40) de contrôle des voies des positions d'aiguille et
- le centre (40) de contrôle des voies exclut, lors de la détermination de la courbe (Vmax(s)) de vitesse la plus grande, les voies (F1, F2) de circulation, que le véhicule (10) ferroviaire ne peut pas emprunter en raison des positions d'aiguille connues.

10. Procédé suivant l'une des revendications 7 à 9 précédentes, dans lequel
le centre (40) de contrôle des voies fait part, par radio, au véhicule (10) ferroviaire de la courbe (Vmax(s)) de vitesse la plus grande.

11. Procédé suivant l'une des revendications précédentes,
dans lequel
on fixe le point de voie en fonction du point (21) d'entrée dans le tronçon (20) de voie ferrée ou il y correspond.

12. Procédé suivant l'une des revendications précédentes,
dans lequel
on décide de la défaillance de l'installation extérieure, si au moins un composant de voie du tronçon (20) de voie ferrée est défectueux ou si une communication avec au moins un composant de voie n'est pas possible.

13. Centre (40) de contrôle des voies pour faire fonctionner un tronçon (20) de voie ferrée, qui comprend au moins deux tronçons (T1 à T7) partiels,
dans lequel
le centre (40) de contrôle des voies est conformé, pour
- dans le cas d'une défaillance d'une installation extérieure du tronçon (20) de voie ferrée et si l'on ne connaît pas ou si l'on ne connaît qu'incomplètement les positions des aiguilles (24, 25) se trouvant dans le tronçon (20) de voie ferrée pour déterminer les voies (F1, F2) de circulation à l'intérieur du tronçon (20) de voie ferrée, qu'un véhicule (10) ferroviaire pénétrant dans le tronçon (20) de voie ferrée pourrait emprunter éventuellement,
- à l'aide des voies (F1, F2) de circulation possibles et à l'aide des indications de vitesse la plus grande, individuelle au tronçon partiel, qui sont affectées aux tronçons (T1 à T7) partiels appartenant aux voies (F1, F2) de circulation possibles, on détermine une courbe (Vmax(s)) de vitesse la plus grande, qui indique, pour la circulation dans le tronçon (20) de voie ferrée, la vitesse la plus grande admissible à partir d'un point de référence donné à l'avance en fonction de la voie, donc en fonction de la distance parcourue au point de référence donné à l'avance, et
- transmettre la courbe (Vmax(s)) de vitesse la plus grande au véhicule (10) ferroviaire.

14. Poste (30) d'aiguillage pour faire fonctionner un tronçon (20) de voie ferrée, qui comprend au moins deux tronçons (T1 à T7) partiels,
dans lequel
le poste (30) d'aiguillage est constitué pour,
- dans le cas de la défaillance d'une installation extérieure du tronçon (20) de voie ferrée, transmettre un signal (WS) d'alerte à un centre (40) de contrôle des voies suivant la revendication 13, affecté au poste (30) d'aiguillage et au tronçon (20) de voie ferrée,
- transmettre au centre (40) de contrôle des voies l'information sur la position respective, pour autant que celle-ci est connue, d'aiguilles (24, 25) se trouvant dans le tronçon (20) de voie ferrée et
- dans le cas où la position d'une ou de plusieurs aiguilles (24, 25) est inconnue du poste (30) d'aiguillage, faire part au centre (40) de contrôle des voies que ces positions d'aiguille sont inconnues.

15. Agencement comprenant un tronçon (20) de voie ferrée,
dans lequel,
au tronçon (20) de voie ferrée est affecté un poste (30) d'aiguillage suivant la revendication 14 et un centre (40) de contrôle des voies suivant la revendication 13.
